# EUROPÄISCHE PATENTSCHRIFT

(11) **EP 0 122 217 B1**
(45) Veröffentlichungstag und Bekanntmachung des Hinweises auf die Patenterteilung: **27.01.1988**
(21) Anmeldenummer: 84710010.4
(22) Anmeldetag: 29.03.1984
(51) Int. Cl.: B41F 27/12

(54) **Verfahren und Vorrichtung zum Freilegen eines Spannschlitzes eines Tiefdruckformzylinders**
Method and device for making accessible the longitudinal groove of a gravure printing cylinder
Procédé et dispositif pour rendre accessible le canal longitudinal d'un cylindre à imprimer en héliographie

(30) Priorität: 06.04.1983 DE 3312343; 12.10.1983 DE 3337111
(43) Veröffentlichungstag der Anmeldung: 17.10.1984
(73) Patentinhaber: BASF Aktiengesellschaft, 67063 Ludwigshafen (DE)
(72) Erfinder: Dorow, Joachim, D-6710 Frankenthal (DE)

(56) Entgegenhaltungen:
- FR-A- 1 367 860
- FR-A- 2 496 557

## Beschreibung

Die Erfindung betrifft gemäss eines ersten Erfindungsgedankens ein Verfahren zum Freilegen eines den Einhängklauen von Tiefdruckwickelplatten zugeordneten, formzylinderseitigen Spannschlitzes, der mittels eines Dichtstreifens nach radial innen abgedichtet und radial ausserhalb des Dichtstreifens mit einer aus hartem Material bestehenden Füllung versehen ist. Ein weiterer Erfindungsgedanke geht auf eine vorteilhafte Vorrichtung zur Durchführung dieses Verfahrens.

Bei der Verwendung von Wickelplatten im Tiefdruck ergibt sich praktisch eine Unterbrechung des Zylinderumfangs in Form eines schmalen Spannschlitzes, der zur Erzielung einer glatten Zylinderoberfläche und damit eines ruhigen Rakelverhaltens mit einem geeigneten Füllmaterial ausgefüllt werden muss. Die bekannten Vorschläge zielen nun darauf ab, als Füllmaterial eine aushärtende Masse, z.B. Amalgam oder Kunststoffe, zu verwenden, die mittels eines Spritzverfahrens einbringbar ist. Zum Abnehmen der Wikkelplatten müssen die Einhängklauen freigelegt sein. In diesem Zusammenhang war man bisher darauf angewiesen, die Schlitzfüllung mit Hilfe eines Meissels zu entfernen, was sich als sehr umständlich und zeitaufwendig erwiesen hat.

Hiervon ausgehend ist es daher die Aufgabe der vorliegenden Erfindung unter Vermeidung der Nachteile der bekannten Anordnungen ein Verfahren gattungsgemässer Art zu schaffen, das eine schnelle und bequeme Entfernung der Spannschlitzfüllung ermöglicht. Eine weitere Aufgabe der vorliegenden Erfindung besteht darin, gleichzeitig eine einfache und zuverlässige Vorrichtung zur Durchführung dieses Verfahrens zu schaffen.

Die auf den verfahrensmässigen Teil der Aufgabe sich beziehende, erfindungsgemässe Lösung besteht darin, dass die Füllung aus einem bei Wärmeeinwirkung zumindst erweichenden oder schmelzenden Kunststoff beim Freilegen des Spannschlitzes durch spannschlitzseitige Wärmeeinwirkung zum Erweichen bzw. Schmelzen gebracht wird.

Die schlitzseitige Erwärmung des Füllungsmaterials gewährleistet eine einfache Entfernung der Füllung. Durch Überführen des die Füllung bildenden Kunststoffs in eine weiche, teigige Phase kann die durch die Füllung an sich gewährleistete gegenseitige Verbindung der den Spannschlitz seitlich begrenzenden Schnabelkanten bzw. der diese übergreifenden Einhängklauen so geschwächt werden, dass die den Schnabelkanten zugeordnete Spannvorrichtung in Entspannrichtung betätigt werden kann, wobei vielfach die Füllung bereits durchreisst und damit die hierdurch bewirkte Verbindung der Schnabelkanten aufgelöst wird, bzw. jedenfalls eine solche Beweglichkeit erreicht wird, dass eine Entfernung der Wickelplatten möglich ist.

Die auf den vorrichtungsmässigen Teil der Aufgabe sich beziehende, erfindungsgemässe Lösung besteht darin, dass im Bereich des Spannschlitzes bzw. der diesen begrenzenden Wandungen mindestens eine Heizleitung vorgesehen ist, die von einer Zylinderstirnseite her mit Heizenergie beaufschlagbar ist.

Ein derart ausgestatteter Tiefdruckformzylinder gestattet eine einfache schlitzseitige Beheizung des Schlitzmaterials und kann daher die Handhabung der bei Wärmeeinwirkung aufweichenden bzw. schmelzenden Füllung sehr erleichtern. Im Bereich der Zylinderstirnseite besteht in der Regel eine gute Zugänglichkeit, was den Anschluss der Heizleitung an eine entsprechende Energieversorgung sehr einfach gestalten kann.

In vorteilhafter Weiterbildung der übergeordneten Massnahmen kann die Heizleitung eine Schleife mit zwei parallel verlegten, in Serie beschalteten Ästen aufweisen, die im Bereich einer Zylinderstirnseite durch einen Bogen miteinander verbunden sind und an ihrer im Bereich der jeweils gegenüberliegenden Zylinderstirnseite liegenden Enden Anschlusselemente für entsprechende Ver- bzw. Entsorgungsleitungen aufweist. Hierbei ist in vorteilhafter Weise sichergestellt, dass die Heizleitung sowohl versorgungsseitig als auch entsorgungsseitig von. einer Zylinderstirnseite her bedienbar ist, was den Anschluss an eine entsprechende Energieversorgung sehr erleichtern und vereinfachen kann und gleichzeitig in vorteilhafter Weise eine grosse Heizleitungslänge ergibt.

Gemäss einer besonders zu bevorzugenden Fortbildung der übergeordneten Massnahmen kann die Heizleitung einen mit elektrischem Strom beaufschlagbaren Heizdraht aufweisen. Eine Anordnung dieser Art ergibt in vorteilhafter Weise eine elektrische Widerstandsheizung, was eine besonders einfache Fernversorgung mit Hilfe elektrischer Kabel gewährleistet und gleichzeitig auf einfache Weise vergleichsweise hohe Temperaturen ermöglicht.

Eine weitere vorteilhafte Massnahme kann darin bestehen, dass die Heizleitung in einem zugeordneten, vorzugsweise schlitzseitig verschlossenen Kanal aufgenommen ist, was eine geschützte Unterbringung der Heizleitung ermöglicht, die somit immer wieder verwendbar ist.

In weiterer Fortbildung dieser Massnahmen kann der die Heizleitung aufnehmende Kanal mittels einer Asbestleiste oder dergleichen nach radial innen wärmeisoliert sein. Diese Massnahme ergibt in vorteilhafter Weise eine Verstärkung des Wärmeflusses zum Spannschlitz und damit zum Füllungsmaterial hin.

Weitere vorteilhafte Ausgestaltungen und zweckmässige Fortbildungen der übergeordneten Massnahmen ergeben sich aus der nachstehenden Beschreibung eines Ausführungsbeispiels anhand der Zeichnung in Verbindung mit den restlichen Unteransprüchen.

### In der Zeichnung zeigen:

Fig. einen Radialschnitt durch einen mit Wikkelplatten versehenen Tiefdruckformzylinder und
Fig. 2 eine Draufsicht auf den mit Wickelplatten versehenen Tiefdruckformzylinder gemäss Fig. 1.

Der der Fig. 1 zugrunde liegende, zur Aufnahme von Wickelplatten 1 geeignete Tiefdruckformzylinder besitzt mindestens eine seinen Umfang unterbrechende Grube 2, die durch seitliche Schnabelkanten 3 bzw. 4 begrenzt ist, an denen die Einhängklauen 5 der Wickelplatte bzw. -platten 1 einhängbar sind. Die Einhängklauen 5 werden mittels durchgehender Klemmleisten 6, die mittels einer nicht näher dargestellten Exzenterwelle oder dergleichen betätigbar sein können, an die jeweils zugeordnete Schnabelkante 3 bzw. 4 angepresst. Eine der Schnabelkanten 3 bzw. 4 kann zur Erleichterung des Einhängens der Einhängklauen 5 in radialer Richtung ein- und ausschwenkbar sein. Zum Spannen der Wickelplatte bzw. -platten 1 werden die Schnabelkanten 3 bzw. 4 aufeinander zubewegt. Hierzu kann die eine Schnabelkante bezüglich der Zylinderachse stationär und die andere Schnabelkante bezüglich der Zylinderachse drehbar angeordnet sein.

Die Schnabelkanten 3 bzw. 4 liegen auch in dem der Fig. 1 zugrunde liegenden Spannzustand nicht aneinander an, so dass sich ein von den Schnabelkanten 3 bzw. 4 bzw. von den diese übergreifenden Einhängklauen 5 seitlich begrenzter, nach radial aussen offener Spannschlitz 7 ergibt, der zur Erzielung einer glatten Zylinderoberfläche durch eine Füllung 8 ausgefüllt ist. Die Füllung 8 besteht aus einem unter Wärmeeinwirkung weich bzw. teigig werdenden Kunststoff, z.B. aus einem wärme- oder lichtgehärteten Polymer, etwa einem Acrylat-Harz. Zur Bewerkstelligung einer möglichen Wärmeeinwirkung auf das Füllungsmaterial ist der Zylinder mit einer Heizeinrichtung versehen.

Die Heizeinrichtung besteht im dargestellten Ausführungsbeispiel einfach aus einer über die ganze Zylinderbreite sich erstreckenden Heizleitung 9 hier einfach in Form eines mit einer wärmebeständigen Isolation 10 versehenen Heizdrahts 11, der zur Bildung einer elektrischen Widerstandsheizung mit elektrischem Strom beaufschlagbar ist. Hierzu ist der Heizdraht 11, wie Fig. 2 erkennen lässt, im Bereich seiner Enden mit durch Steckbuchsen 12 gebildeten Anschlusselementen für entsprechende Ver- bzw. Entsorgungskabel versehen.

Die Heizleitung 9 weist im dargestellten Ausführungsbeispiel, wie Fig.2 weiter erkennen lässt, zwei parallel zueinander verlaufende Äste 13 bzw. 13a auf, die stromführungsmässig in Serie liegen. Hierzu bildet die Heizleitung 9 einfach eine Schleife mit zwei parallelen Ästen, die im Bereich einer Zylinderstirnseite durch einen Bogen 14 miteinander verbunden sind. Hierzu kann die Heizleitung 9 einfach durch ein einstückiges, etwa U-förmiges Formstück gebildet werden. Sofern die beiden Äste 13 bzw. 13a der Heizleitung 9 auf gegeneinander bewegbaren Zylinderteilen fixiert sind, kann ein abnehmbarer Bogen 14 vorteilhaft sein, so dass bei entsprechenden Bewegungen etwa im Falle des Spann- bzw. Entspannvorgangs keine Zwangskräfte auftreten können. Hierzu können die Äste 13 bzw. 13a bogenseitig mit hier durch Steckbuchsen 15 gebildeten Verbindungselementen versehen sein, auf die der mit entsprechenden Gegenstücken versehene Bogen 14 aufsteckbar ist. Im Falle einer einteiligen Ausführung müsste zur Vermeidung von Zwangskräften im Bereich des Bogens 14 eine entsprechende Überlänge vorgesehen sein.

Der die Heizleitung 9 bildende Heizdraht kann einfach in den Spannschlitz 7 eingelegt bzw. auf die radial äusseren Stirnseiten der Spannklappen 6 aufgeklebt sein. In diesem Fall ist der Heizdraht praktisch in das die Füllung 8 bildende Material eingebettet, so dass bei einer Aktivierung des Heizdrahts eine schnelle Beheizung der Füllung 8 stattfindet. Zweckmässig kann die Heizleitung 9 dabei in Form eines Folienkabels ausgebildet sein, das einen in eine Klebefolie eingebetteten Heizleiter besitzt. Im dargestellten Ausführungsbeispiel sind die Spannklappen 6, wie am besten aus Fig. 1 erkennbar ist, im Bereich ihrer radial äusseren Enden mit jeweils einem über die ganze Klappenlänge durchgehenden Kanal 16 versehen, in den eine Heizleitung 9, hier in Form eines mit einem Isolationsmantel 10 versehenen Heizdrahts 11, einlegbar ist. Dabei kann jedem Kanal 16 eine Heizdrahtschleife zugeordnet sein, die an ihren Enden mit Stechbuchsen 12 zum Anschliessen von Ver- und Entsorgungskabeln versehen ist. Im dargestellten Ausführungsbeispiel ist den beiden, auf gleicher Höhe einander gegenüberliegend angeordneten Kanälen 16 der beiden Spannklappen 6 jeweils ein Ast 13 bzw. 13a der eine Einfachschleife bildenden Heizleitung 9 zugeordnet, was einen besonders kompakten Kanalquerschntit ergibt. Zur Vermeidung eines nach radial innen gerichteten Wärmeflusses ist in die Kanäle 16 jeweils eine Asbestleiste 17 eingelegt, welche die Heizleitung 9 nach innen abschirmt. Die Kanäle 16 sind zum Spannschlitz 7 hin mittels einer Deckplatte 18 abgedeckt. Es wäre jedoch auch denkbar, die Kanäle 16 einfach als Bohrungen auszubilden. Die in den geschlossenen Kanälen 16 angeordneten Äste der Heizleitung 9 sind gegen Beschädigungen bzw. Verunreinigungen zuverlässig geschützt, was eine hohe Lebensdauer erwarten lässt.

Anstelle eines eine elektrische Widerstandsheizung bildenden Heizdrahts könnte zur Bildung einer Heizleitung auch eine mit einem Heizmedium, z.B. mit einem heissen Gas etc., beaufschlagbare Rohrleitung vorgesehen sein, sofern die Verwendung von elektrischem Strom auf sicherheitstechnische Bedenken stossen sollte. Im dargestellten Ausführungsbeispiel sind aus Sicherheitsgründen, wie Fig. 2 am besten zeigt, im Bereich der Zylinderstirnseiten angeordnete Abdeckhauben 19 vorgesehen, welche die Steckbuchsen 12 bzw. 15 und evtl. freiliegende Teile der Heizleitung 9, im vorliegenden Fall den Bogen 14, schützen. Die Abdeckhauben 19 können einfach an den stirnseitig vorgesehenen Stützringen 20 befestigt sein.

Die Wickelplatte 1 kann vom Zylinder nur abgenommen werden, wenn die Einhängklauen 5 freiliegen. Hierzu muss die Füllung 8 des Spannschlitzes 7 entfernt oder jedenfalls so geschwächt werden, dass die bewegbare Schnabelkante 4 gegenüber der stationären Schnabelkante 3 verschoben werden kann. Hierzu wird die zylinderseitig eingebaute Heizleitung 9 aktiviert. Die von dieser abgegebene Wärme weicht die Füllung 8 so weit auf, dass die bewegbare Schnabelkante 4 bewegbar ist. Im Verlauf dieser Bewegung wird die aufgeweichte Füllung 8 auseinandergezogen und infolge der hierbei wirksam werdenden Querkräfte abgeschert. Sofern dies durch Bewegung der Schnabelkante 4 noch nicht voll erreicht werden sollte, ergibt sich eine entsprechende Abscherung auf jeden Fall beim Herausnehmen der entsprechenden Einhängklaue 5.

Die mittels der Heizleitung 9 aufweichbare bzw. aufschmelzbare Füllung 8 kann in den Spannschlitz 7 nach üblichen Methoden eingebracht worden sein. Die radial innere Begrenzung des Spannschlitzes 8 kann dabei einfach ein in eine entsprechende Nut der Spannleisten 6 eingelegter, radial innerhalb der Heizleitung 9 angeordneter Dichtstreifen 21 bilden, so dass ein nach radial innen geschlossener Formhohlraum gegeben ist.

## Patentansprüche

1. Verfahren zum Freilegen eines den Einhängklauen (5) von Tiefdruckwickelplatten (1) zugeordneten, formzylinderseitigen Spannschlitzes (7), der mittels eines Dichtstreifens (21) nach radial innen abgedichtet und radial ausserhalb des Dichtstreifens (21) mit einer aus hartem Material bestehenden Füllung (8) versehen ist, dadurch gekennzeichnet, dass die Füllung (8) aus einem bei Wärmeeinwirkung zumindest erweichenden oder schmelzenden Kunststoff besteht und beim Freilegen des Spannschlitzes (7) durch spannschlitzseitige Wärmeeinwirkung zum Erweichen bzw. Schmelzen gebracht wird.

2. Verfahren nach Anspruch 1, dadurch gekennzeichnet, dass die Füllung (8) vor dem Abnehmen der Wickelplatte bzw. -platten (1) durch Wärmeeinwirkung zum Erweichen bzw. Schmelzen gebracht wird.

3. Verfahren nach einem der vorhergehenden Ansprüche, dadurch gekennzeichnet, dass die Füllung (8) aus einem wärme- oder lichthärtbaren Polymer, insbesondere einem Acrylat-Harz, besteht.

4. Vorrichtung zur Durchführung des Verfahrens nach wenigstens einem der vorhergehenden Ansprüche bei einem Formzylinder einer Tiefdruckmaschine, der mit mindestens einem die Einhängklauen (5) der Wickelplatte bzw. -platten (1) aufnehmenden Spannschlitz (7) versehen ist, der mittels eines Dichtstreifens (21) nach radial innen abgedichtet und radial ausserhalb des Dichtstreifens (21) mit einer aus hartem Material bestehenden Füllung (8) versehen ist, dadurch gekennzeichnet, dass im Bereich des Spannschlitzes (7) bzw. der diesen begrenzenden Wandungen mindestens eine vorzugsweise sich über die ganze Zylinderbreite erstreckende Heizleitung (9) vorgesehen ist, die von einer Zylinderstirnseite her mit Heizenergie beaufschlagbar ist.

5. Vorrichtung nach Anspruch 4, dadurch gekennzeichnet, dass die Heizleitung (9) mindestens eine Schleife mit zwei parallel nebeneinander verlegten, in Serie geschalteten Ästen (13, 13a) aufweist, die im Bereich einer Zylinderstirnseite durch einen Bogen (14) miteinander verbunden sind und an ihren im Bereich der jeweils gegenüberliegenden Zylinderstirnseite liegenden Enden Anschlusselemente (Steckbuchsen 12) für entsprechende Ver- bzw. Entsorgungsleitungen aufweisen.

6. Vorrichtung nach einem der vorhergehenden Ansprüche 4 bis 5, dadurch gekennzeichnet, dass die Heizleitung (9) in einem vorzugsweise zum Spannschlitz (7) hin geschlossenen Kanal (16) bzw. parallelen Kanälen (16) untergebracht ist, die vorzugsweise mittels einer Asbestleiste (17) nach radial innen wärmeisoliert sind.

7. Vorrichtung nach einem der vorhergehenden Ansprüche 4-6, wobei ein Formzylinder, bei dem der Spannschlitz (7) durch Schnabelkanten (3, 4) begrenzt ist, denen über die ganze Zylinderbreite durchgehende Spannklappen (6) zugeordnet sind, vorgesehen ist, dadurch gekennzeichnet, dass die Spannklappen (6) im Bereich ihrer radial äusseren Enden jeweils einen Kanal (16) zur Aufnahme mindestens einer Heizleitung (9) aufweisen, der mittels einer vorzugsweise abnehmbaren Abdeckplatte (18) verschliessbar ist.

8. Vorrichtung nach einem der vorhergehenden Ansprüche 4 bis 10, dadurch gekennzeichnet, dass die Heizleitung (9) mindestens einen mit elektrischem Strom beaufschlagbaren Heizdraht (11) vorzugsweise zwei parallele Heizdrähte (11) aufweist, die an ihren im Bereich der Zylinderstirnseiten liegenden Enden mit Steckbuchsen (12 bzw. 15) zum Anschluss von Ver- bzw. Entsorgungsleitung bzw. zum Anschluss eines Verbindungselements (Bogen 14) versehen sind.

9. Vorrichtung nach Anspruch 8, dadurch gekennzeichnet, dass der vorzugsweise mit einer wärmebeständigen Isolation (10) versehene Heizdraht (11) in den Spannschlitz (7) eingelegt bzw. eingeklebt und in Füllungsmaterial eingebettet ist.

10. Vorrichtung nach einem der vorhergehenden Ansprüche 4 bis 9, dadurch gekennzeichnet, dass im Bereich der Zylinderstirnseiten die Versorgungsanschlüsse der Heizleitung (9) abdekkende Abdeckhauben (19) vorgesehen sind.

## Claims

1. A method for baring a clamping slot (7) in a plate cylinder, the said clamping slot being coordinate with hook-in claws (5) of wrap round gravure printing plates (1) and being sealed radially inward by means of a sealing strip (21) and provided, radially outside the sealing strip (21), with a filling (8) consisting of hard material, wherein the filling (8) consists of a plastic which softens or melts under the action of heat and, during baring of the clamping slot (7), is caused to soften or melt by the action of heat in the clamping slot.

2. A method as claimed in claim 1, wherein the filling (8) is caused to soften or melt by the action of heat before removal of the wrap round plate or plates (1).

3. A method as claimed in any of the preceding claims, wherein the filling (8) consists of a heat- curable or photocurable polymer, in particular an acrylate resin.

4. Apparatus for carrying out the method as claimed in one or more of the preceding claims in a plate cylinder of a gravure printing press, the said plate cylinder being provided with one or more clamping slots (7) which receive the hook-in claws (5) of the wrap round plate or plates (1) and are sealed radially inward by means of a sealing strip (21) and provided, radially outside the sealing strip (21), with a filling (8) consisting of hard material, wherein one or more heat conductors (9) which preferably extend over the entire cylinder width and are supplied with heat energy via a cylinder end face are provided in the region of the clamping slot (7) or of the walls adjacent to the said slot.

5. Apparatus as claimed in claim 4, wherein the heat conductor (9) has one or more loops with two branches (13, 13a) laid parallel to one another and connected in series, the said branches being connected to one another in the region of a cylinder end face by means of a bow (14) and having connecting elements (sockets 12) for appropriate supply and disposal lines at their ends located in the region of the opposite cylinder end face.

6. Apparatus as claimed in claim 4 or 5, wherein the heat conductor (9) is housed in a channel (16) which is preferably closed toward the clamping slot (7), or in parallel channels (16) which are preferably heat-insulated radially inward by means of an asbestos strip (17).

7. Apparatus as claimed in any of the preceding claims 4 to 6, a plate cylinder being provided in which the clamping slot (7) is bordered by nose-like edges (3, 4) with which clamping flaps (6) extending continuously over the entire cylinder width are coordinate, wherein the clamping flaps (6) each possess, in the region of their radially outer ends, a channel (16) for receiving one or more heat conductors (9), the said channel being capable of being closed by means of a cover plate (18), which is preferably removable.

8. Apparatus as claimed in any of the preceding claims 4 to 10, wherein the heat conductor (9) has one or more heating wires (11) which can be supplied with electric current, preferably two parallel heating wires (11), which are provided, at their ends located in the region of the cylinder end faces, with sockets (12 and 15) for connecting a supply line and a disposal line respectively, or for connecting a connecting element (bow 14).

9. Apparatus as claimed in claim 8, wherein the heating wire (11), which is preferably provided with a heat-resistant insulation (10), is laid or adhesively bonded in the clamping slot (7) and embedded in filling material.

10. Apparatus as claimed in any of the preceding claims 4 to 9, wherein the supply connections of the heat conductor (9) are provided with covering caps (19) in the region of the cylinder end faces.

## Revendications

1. Procédé de dégagement d'une fente de serrage (7) côté cylindre d'impression associée aux griffes d'accrochage (5) de plaques enveloppantes d'héliogravure (1) qui est étanchéifiée radialement vers l'intérieur par une bande d'étanchéité (21) et est pourvue radialement à l'extérieur de cette bande d'étanchéité (21) d'une charge en matière dure (8), caractérisé par le fait que la charge (8) est constituée d'une matière synthétique qui au moins se ramollit ou fond sous l'action de la chaleur et que pour dégager la fente de serrage (7), on la ramollit ou la fait fondre par action de chaleur côté fente de serrage.

2. Procédé selon la revendication 1, caractérisé par le fait qu'on ramollit ou fait fondre la charge (8) par action de chaleur avant d'enlever la plaque ou les plaques enveloppante(s) (1).

3. Procédé selon l'une des revendications précédentes, caractérisé par le fait que la charge (8) est constituée d'un polymère durcissable à la chaleur ou à la lumière, en particulier d'une résine acrylique.

4. Dispositif pour la mise en oeuvre du procédé selon au moins l'une des revendications précédentes avec un cylindre d'impression d'une machine d'heliogravure qui est pourvu d'au moins une fente de serrage (7) recevant les griffes d'accrochage (5) de la plaque ou des plaques enveloppante(s) (1), qui est étanchéifiée radialement vers l'intérieur par une bande d'étanchéité (21) et est pourvue radialement à l'extérieur de cette bande d'étanchéité (21) d'une charge en matière dure (8), caractérisé par le fait que dans la zone de la fente de serrage (7) ou des parois limitant celle-ci est prévue au moins une conduite chauffante (9), s'étendant de préférence sur toute la largeur du cylindre, à laquelle de l'énergie de chauffage peut être appliquée depuis une face frontale du cylindre.

5. Dispositif selon la revendication 4, caractérisé par le fait que la conduite chauffante (9) présente au moins une boucle à deux branches (13, 13a) placées parallèlement l'une à côté de l'autre et montées en série qui sont reliées par un coude

(14) dans la zone d'une face frontale du cylindre et présentent à leur extrémité située dans la zone de la face frontale opposée du cylindre des éléments de raccordement (boîtes à fiche) (12) pour des conduites d'alimentation et d'évacuation.

6. Dispositif selon l'une des revendications 4 et 5, caractérisé par le fait que la conduite chauffante (9) est placée dans un canal (16) de préférence fermé vers la fente de serrage (7) ou dans des canaux parallèles (16) qui sont de préférence isolés thermiquement radialement vers l'intérieur par une bande d'amiante (17).

7. Dispositif selon l'une des revendications 4 à 6, avec un cylindre d'impression dont la fente de serrage (7) est limitée par des becs (3,4) auxquels sont associés des volets de serrage (6) s'étendant sur toute la largeur du cylindre, caractérisé par le fait que chacun des volets de serrage (6) présente dans la zone de son extrémité radialement extérieure un canal (16) destiné à recevoir au moins une conduite chauffante (9) et qui peut être fermé au moyen d'une plaque de fermeture (18) de préférence amovible.

8. Dispositif selon l'une des revendications 4 à 7, caractérisé par le fait que la conduite chauffante (9) comporte au moins un fil chauffant (11) pouvant être alimenté en courant électrique, de préférence deux fils chauffants parallèles (11) qui, à leurs extrémités situées dans la zone des faces frontales du cylindre sont pourvus de boîtes à fiche (12 ou 15) pour la connexion de lignes d'alimentation ou pour la connexion d'un élément de liaison (coude 14).

9. Dispositif selon la revendication 8, caractérisé par le fait que lefil chauffant (11 ), de préférence pourvu d'une isolation (10) résistant à la chaleur, est placé ou collé dans la fente de serrage (7) et noyé dans de la matière de charge.

10. Dispositif selon l'une des revendications 4 à 9, caractérisé par le fait que dans la zone des faces frontales du cylindre sont prévus des couvercles (19) qui couvrent les connexions d'alimentation de la conduite chauffante (9).
